# EUROPÄISCHE PATENTSCHRIFT

(11) **EP 3 258 005 B1**
(45) Veröffentlichungstag und Bekanntmachung des Hinweises auf die Patenterteilung: **08.01.2020**
(21) Anmeldenummer: 16177424.5
(22) Anmeldetag: 01.07.2016
(51) Int. Cl.: D06F 75/12

(54) **ELEKTRISCHES DAMPFBÜGELEISEN**
ELECTRIC STEAM IRON
FER À REPASSER À VAPEUR ÉLECTRIQUE

(30) Priorität: 16.06.2016 DE 202016103208 U
(43) Veröffentlichungstag der Anmeldung: 20.12.2017
(73) Patentinhaber: Liao, Guocheng, Foshan City, Guangdong Province 528322 (CN)
(72) Erfinder: Liao, Guocheng, Foshan City, Guangdong Province 528322 (CN)
(74) Vertreter: Sun, Yiming

(56) Entgegenhaltungen:
- EP-A1- 0 232 924
- EP-A1- 0 785 303
- EP-A2- 2 009 172
- WO-A1-2006/000958
- US-A1- 2010 242 314

## Beschreibung

### Technisches Gebiet

Die vorliegende Erfindung betrifft das technische Gebiet eines Dampfbügeleisens. Die vorliegende Erfindung bezieht sich auf ein elektrisches Dampfbügeleisen, umfassend ein Bügeleisen mit einer Verdampfungsvorrichtung, wobei die Verdampfungsvorrichtung eine Heizeinrichtung und eine Temperatursteuereinrichtung aufweist; wobei die Heizeinrichtung einen ersten Heizkörper und einen zweiten Heizkörper aufweist; wobei der erste Heizkörper mit einer Vorwärmekammer innerhalb des Bügeleisens versehen ist und der zweite Heizkörper mit einer Verdampfungskammer versehen ist; wobei die Temperatursteuereinrichtung zum Steuern der Temperatur des ersten Heizkörpers ausgebildet ist; wobei die Vorwärmekammer ein Wassereinlassloch aufweist, ein Wasserauslassloch der Vorwärmekammer mit einem Wassereinlassloch der Verdampfungskammer verbunden ist, und die Verdampfungskammer auch mit einem Dampfausstoßloch versehen ist; wobei die Verdampfungskammer innerhalb des Bügeleisens vorgesehen ist.

### Stand der Technik

Die US 2010/0242314 A1 offenbart ein elektrisches Dampfbügeleisen der oben daefinierten Gattung.

Das elektrische Bügeleisen ist eines der beliebtesten modernen Haushaltsgeräte und dient zum Bügeln der Kleidung. Beim Plazieren der Kleidung kommen die Fälle wie Falten, Verwölben, Schrumpfen häufig vor. In diesem Moment kann sich das Bügeleisen auf der Kleidung hin und her bewegen, damit die Kleidung wieder gerade, steif, ordentlich und glatt wird. Derzeit findet ein elektrothermisches Bügeleisen am Häufigsten die Verwendung, wie ein in der CN 201080569 Y erwähntes elektrisches Dampfbügeleisen, welches ein Außengehäuse, einen Wassertank, einen Maschinenträger sowie eine Heizeinrichtung zum Erwärmen einer Bodenplatte, an welcher eine Verdampfungskammer vorgesehen ist, und gleichzeitig ein selbstständiger Dampfkessel vorgesehen ist, umfasst, wobei die Dampftröpfchen in der Verdampfungskammer beseitigt werden können und die Reinheit des aus der Bodenplatte ausgestossenen Dampfs sichergestellt werden kann, indem der durch Dampfkessel erzeugte Dampf in die Bodenplatte eindringt, und gleichzeitig die Verdampfungskammer den Dampf weiter erwärmt. Bei derartigem elektrischen Bügeleisen verbleibt beim Beenden der Freigabe des Dampfs noch Wasser im Dampfkessel, und noch weiterer Dampf wird kontinuierlich erzeugt, so dass noch Dampf für eine lange Zeit aus der Bodenplatte ausgestossen wird, und das sogenannte "Langzeitdampf-Phänomen" auftritt, und nicht benutzerfreundlich ist. Ein in der CN 203411837 U erwähntes elektrisches Dampfbügeleisen umfasst ein Außengehäuse, einen Wassertank, einen Maschinenträger sowie eine Heizeinrichtung zum Erwärmen einer Bodenplatte, wobei das Wasser direkt aus dem Wassertank in die Verdampfungskammer der Bodenplatte eintritt und darin verdampft wird. Bei derartigem elektrischen Bügeleisen kommt es in großer Wassermenge leicht zur Wasssereinspritzung, und einer unwünschenswerten Bügelwirkung. Daher besteht im Stand der Technik noch ein größerer Raum für Verbesserungen.

Die EP 0 232 924 A1 offenbart ein Dampfbügeleisen umfassend mindestens zwei Heizelemente, von denen mindestens ein Element zur Beheizung eines Dampfkessels zur Dampferzeugung und mindestens ein weiteres Element zur Beheizung der Bügelsohle dient. Das Heizelement zur Dampferzeugung liefert eine höhere Leistung als das Element für die Heizung der Bügelsohle.

Die EP 0 785 303 A1 offenbart ein elektrisches Haushaltsgerät, das Dampf verwendet, insbesondere ein Dampfbügeleisen. Dieses besteht aus einem internen oder externen Wasserbehälter, der mit einem praktisch augenblicklichen Dampferzeuger verbunden ist. Vor dem Dampferzeuger ist ein Anti-Scale-System in Form einer thermischen Fällungseinheit angeordnet, durch die der ausgefällte Kalk entfernt wird. Vorzugsweise ist die thermische Fällungseinheit in Form eines Wasserheizreservoirs ausgebildet, in dem das Wasser auf einer Temperatur von mehr als 60 °C gehalten wird. Das Reservoir wird zur Wasserspeicherung verwendet und enthält eine Heizung und einen Temperaturregler. Es kann in Form eines Hilfsbehälters mit einem Volumen vorliegen, das dem maximalen Dampfvolumen entspricht.

Die WO 2006/000958 A1 offenbart eine Dampfbügelanordnung umfassend ein Dampfbügeleisen, einen Dampferzeuger und einen Wasserbehälter. Weiterhin ist eine Pumpe zum Pumpen von Wasser vom Wasserreservoir zum Dampferzeuger vorgesehen. Im Inneren des Dampferzeugers wird das Wasser zu Dampf erhitzt. Der erzeugte Dampf wird durch eine Bügelsohle des Dampfbügeleisens zu einem zu bügelnden Gegenstand geleitet.

Die EP 2 009 172 A2 offenbart ein elektrisches Dampfbügeleisen umfassend einen Wassertank, eine Bodenplatte, eine Heizeinrichtung, die zum Beheizen der Bodenplatte dient, einen Dampferzeuger mit einer Siedekammer, eine Heizeinrichtung zum Beheizen der Siedekammer und einen Temperaturregler. Die Siedekammer steht in Fluidverbindung mit dem Wassertank und der Auslass der Siedekammer steht in Fluidverbindung mit der Auslassöffnung der Bodenplatte. Die Heizeinrichtungen der Bodenplatte und des Dampferzeugers sind in Reihe mit ihrem jeweiligen Heizkreis geschaltet.

Die Aufgabe der vorliegenden Erfindung besteht darin, ein elektrisches Dampfbügeleisen mit einer Verdampfungsvorrichtung bereitzustellen, wodurch die Probleme des Langzeitdampf-Phänomens und unerwünschten Wasserausstosses aus dem Stand der Technik überwunden werden, eine sehr wünschenswerte Bügelwirkung erzielt wird und eine einfache Bedienung möglich ist.

Um die obige Aufgabe zu lösen, ist die vorliegende Erfindung wie folgt ausgeführt:
Das elektrische Dampfbügeleisen umfasst ein Bügeleisen mit einer Verdampfungsvorrichtung, wobei die Verdampfungsvorrichtung eine Heizeinrichtung und eine Temperatursteuereinrichtung aufweist; wobei die Heizeinrichtung einen ersten Heizkörper und einen zweiten Heizkörper aufweist; wobei der erste Heizkörper mit einer Vorwärmekammer innerhalb des Bügeleisens versehen ist und der zweite Heizkörper mit einer Verdampfungskammer versehen ist; wobei die Temperatursteuereinrichtung zum Steuern der Temperatur des ersten Heizkörpers ausgebildet ist; wobei die Vorwärmekammer ein Wassereinlassloch aufweist, ein Wasserauslassloch der Vorwärmekammer mit einem Wassereinlassloch der Verdampfungskammer verbunden ist, und die Verdampfungskammer auch mit einem Dampfausstoßloch versehen ist; wobei die Verdampfungskammer innerhalb des Bügeleisens vorgesehen ist. Weiterhin sind ein Maschinenträger mit einer Wasserversorgungseinrichtung und ein Verbindungsrohr vorgesehen, wobei das Bügeleisen über das Verbindungsrohr an den Maschinenträger angeschlossen und das Wassereinlassloch der Vorwärmekammer mit der Wasserversorgungseinrichtung verbunden ist, um der Vorwärmekammer Wasser aus der Wasserversorgungseinrichtung zuzuführen, wobei das Gewicht des ersten Heizkörpers größer oder gleich 200 g ist und niedriger als 2000 g ist, die Wasserversorgungseinrichtung einen Wassertank und eine Wasserpumpe umfasst, wobei die Wasserpumpe eine mechanische Pumpe oder elektromagnetische Vibrationspumpe ist, und in der Vorwärmekammer ein Flusskanal derart vorgesehen ist, dass das Wasser beim Durchströmen der Vorwärmekammer in vollem Umfang erwärmt wird.

Gemäß der obigen Lösung ist es vorzugsweise vorgesehen, dass die Wassertemperpatur innerhalb der Vorwärmekammer über 50°C aber unter 100°C liegt, so dass die Temperaturdifferenz zwischen der Vorwärmekammer und der Verdampfungskammer verringert wird und das Wasserausstosssphänomen weiter verhindert wird.

Gemäß der obigen Lösung ist es vorzugsweise vorgesehen, dass die Temperatursteuervorrichtung eine der Gruppe von einem PCT-Heizblech, einem sprungartigen Temperatursteuervorrichtung, einer einstellbaren Temperatursteuervorrichtung oder einem Thermostat ist. Dies ermöglicht, nicht nur die Vorwärmetemperatur zu steuern, sondern auch die Temperatureinstellung durch den Benutzer zu erleichtern.

Gemäß der obigen Lösung ist es vorzugsweise vorgesehen, dass an dem ersten Heizkörper ein oder mehrere Heizelemente vorgesehen sind. Insbesondere bei mehreren Heizelementen kann die Erwärmungseffizienz wirksam erhöht werden.

Gemäß der obigen Lösung ist es vorzugsweise vorgesehen, dass an dem zweiten Heizkörper ein oder mehrere Heizelemente vorgesehen sind. Insbesondere bei mehreren Heizelementen kann die Erwärmungseffizienz wirksam erhöht werden.

Gemäß der obigen Lösung ist es vorzugsweise vorgesehen, dass in der Vorwärmekammer ein Flusskanal derart vorgesehen ist, dass das Wasser beim Durchströmen der Vorwärmekammer in vollem Umfang erwärmt wird, um den Energieverbrauch zu reduzieren und die Erwärmungseffizienz zu verbessern.

Für das elektrische Dampfbügeleisen der vorliegenden Erfindung wird eine eigenständige thermische Behandlung umgesetzt. Vor allem wird durch eine Vorwärmekammer das Wasser vorgewärmt und das Hochtemperaturwasser erzeugt. Das Hochtemperaturwasser erwärmt wiederum über die Verdampfungskammer das vorgewärmte Wasser weiter und dadurch wird der Dampf erzeugt zum Bügeln der Kleidung. Es wird nicht aufgrund einer zu großen Heiß-Kalt-Differenz zum Wasserausstoss kommen. Da die Wassertemperatur in der Vorwärmekammer unter 100°C liegt, wird innerhalb der Vorwärmekammer kein Dampfdruck entstehen. So wird das Wasser in der Vorwärmekammer beim Anhalten der Wasserversorgungseinrichtung nicht in die Verdampfungskammer eintreten und der darin erzeugte Dampf wird nicht ausgestossen. Dadurch kann vermieden werden, dass nach der Verwendung noch das Langzeitdampf-Phänomen vorliegt, also dass der Dampf noch kontinuierlich ausgestossen wird. Außerdem ist das Gewicht des ersten Heizkörpers größer oder gleich als 200g und niederig als 2000g. Diese Ausgestaltung ist geeignet für Hochleistungsgerät und weist die Vorteile wie eine große Wärmeabsoprtionsmenge und hohe Arbeitseffizienz usw. auf. In der vorliegenden Erfindung werden die Eigenschaften von Wasser und Dampf kombiniert, und die Verdampfungsstruktur wird vernünftig verteilt und ausgestaltet. Dadurch kann der Dampfeffekt gegenüber den bisherigen Lösungen erheblich verbessert werden, so dass die Temperatur des ausgestossenen Dampfs höher wird und der Dampf stärker wird, die Bügelwirkung wünschenswerter wird. Daher erhält man beim Bügeln eine angenehmere Erfahrung.

### Kurze Beschreibung der Zeichnungen

Fig. 1 ist eine strukturelle Darstellung, die nicht unter die vorliegende Erfindung fällt.

In den Figuren:
1. Maschinenträger
2. Verbindungsrohr
3. Bügeleisen
4. Wasserversorungseinrichtung
5. Erster Heizkörper
6. Verdampfungskammer
7. Vorwärmekammer
8. Zeiter Heizkörper

### Ausführliche Ausführungsformen

Anhand von Figuren und Ausführungsbeispielen werden die technischen Lösungen der vorliegenden Erfindung nachfolgend erläutert:
Eine Verdampfungsvorrichtung nach der vorliegenden Erfindung umfasst eine Heizeinrichtung und eine Temperatursteuereinrichtung. Die Heizeinrichtung umfasst einen ersten Heizkörper 5 und einen zweiten Heizkörper 8, wobei der erste Heizkörper 5 mit einer Vorwärmekammer 7 versehen ist und der zweite Heizkörper 8 mit einer Verdampfungskammer 6 versehen ist. Die Temperatursteuereinrichtung ist zum Steuern der Temperatur des ersten Heizkörpers 5 ausgebildet, wobei die Vorwärmekammer 7 ein Wassereinlassloch aufweist, um das Wasser in die Vorwärmekammer 7 zuzuführen, ein Wasserauslassloch der Vorwärmekammer 7 mit einem Wassereinlassloch der Verdampfungskammer 6 verbunden ist, und die Verdampfungskammer 6 noch mit einem Dampfausstossloch versehen ist. Die Wassertemperatur innerhalb der Vorwärmekammer liegt über Raumtemperatur, aber unter 100°C, das Gewicht des ersten Heizkörpers ist größer oder gleich als 200g und niederig als 2000g. Durch die vorliegende Erfindung kann das üblich Langzeitdampf-Phänomen und Wasserausstoss- aus dem Stand der Technik überwindet werden und eine sehr wünschenswerte Bügelwirkung erzielt werden, und eine verbesserte Benutzererfahrung und einfache Bedienung sind möglich. Das Gewicht des ersten Heizkörpers ist so vorgesehen, dass sie größer oder gleich als 200g und niederig als 2000g ist. Diese Ausgestaltung ist geeignet für einen Einsatz unter Hochleistung und ermöglicht eine große Wärmeabsorptionsmenge und hohe Arbeitseffizienz.

Spezifisch ist es vorgesehen, dass die Wassertemperpatur innerhalb der Vorwärmekammer 7 über 50°C aber unter 100°C liegt. Somit wird die Temperaturdifferenz zwischen der Vorwärmekammer 7 und der Verdampfungskammer 6 verringert und das Wasserausstossphänomen wird weiter verhindert. Die Temperatursteuereinrichtung wird zum Steuern der Temperatur des ersten Heizkörpers verwendet, damit die Wassertemperatur in der Vorwärmekammer 7 unter 100 °C liegt. Durch diese Temperatursteuereinrichtung wird die Vorwärmetemperatur präziser gesteuert. Die Temperatursteuervorrichtung ist einer der Gruppe von einem PCT-Heizblech, einem sprungartigen Temperatursteuervorrichtung, einer einstellbaren Temperatursteuervorrichtung oder einem Thermostat. Dies ermöglicht, nicht nur die Vorwärmetemperatur zu steuern, sondern auch die Temperatureinstellung durch den Benutzer zu erleichtern.

Spezifisch ist es vorgesehen, dass an dem ersten Heizkörper 5 ein oder mehrere Heizelemente vorgesehen sind und gleichmäßig innerhalb des ersten Heizkörpers 5 verteilt sind. Die gleichmäßg verteilten Heizelemente erwärmen gleichmäßig den ersten Heizkörper 5 und erhöhen die Erwärmungseffizienz. Gleichzeitg sind an dem zweiten Heizkörper ein oder mehrere Heizelemente vorgesehen und gleichmäßig innerhalb des zweiten Heizkörpers 8 verteilt. Die gleichmäßg verteilten Heizelemente erwärmen gleichmäßig die Verdampfungskammer 6 und erhöhen die Erwärmungseffizienz.

Alternativ ist es vorgesehen, dass in der Vorwärmekammer 7 ein bogenförmiger Flusskanal derart vorgesehen ist, dass das Wasser beim Durchströmen der Vorwärmekammer 7 in vollem Umfang erwärmt wird, um den Energieverbrauch zu reduzieren und die Erwärmungseffizienz zu verbessern; dass in der Verdampfungskammer 6 ein bogenförmiger Flusskanal derart vorgesehen ist, dass das Wasser beim Durchströmen der Verdampfungskammer 6 in vollem Umfang erwärmt wird, um den Energieverbrauch zu reduzieren und die Erwärmungseffizienz zu verbessern.

Wie Fig. 1 zeigt, bereit die vorliegende Erfindung ein elektrisches Dampfbügeleisen stellt, umfassend einen Maschinenträger 1 sowie ein über ein Verbindungsrohr 2 an den Maschinenträger 1 angeschlossenes Bügeleisen 3, wobei in dem Maschinenträger 1 eine Wasserversorgungseinrichtung 4 vorgesehen ist. Die Wasserversorungseinrichtung 4 umfasst einen Wassertank und eine Wasserpumpe, wobei die Wasserpumpe eine mechanische Pumpe oder elektromagnetische Vibrationspumpe ist. Der erste Heizkörper 5 ist ebenfalls innerhalb des Maschinenträgers 1 vorgesehen, selbstständlich kann der erste Heizkörper 5 auch innerhalb des Bügeleisens 3 vorgesehen sein. Der erste Heizkörper 5 und der zweite Heizkörper 6 sind jeweils mit einer Temperatursteuereinrichtung vorgesehen, um die Erwärmungstemperatur innerhalb der Beiden zu steuern. Der Wassertank und die Wasserpumpe sind miteinander verbunden. Die Wasserpumpe ist über eine Leitung an ein Wassereinlassloch der Vorwärmekammer 7 angeschlossen, das Wasserauslassloch der Vorwärmekammer 7 ist über eine Leitung an das Wassereinlassloch der Verdampfungskammer 6 angeschlossen, das Dampfausstossloch der Verdampfungskammer 6 ist wiederum an eine Dampfausstossstelle einer Bodenplatte des Bügeleisens 3 angeschlossen.

Während des Einsatzes pumpt die Wasserpumpe das Wasser aus dem Wassertank in die Vorwärmekammer 7 ab. Das Wasser, welches durch die Vorwärmekammer 7 fließt und durch den ersten Heizkörper 5 erwärmt wird, erreicht eine Temperatur von 50°C bis 100°C und bildet das Hochtemperaturwasser, und wird wieder in die Verdampfungskammer transportiert. Das Wasser wird durch den zweiten Heizkörper 8 zum zweiten Mal erwärmt und in vollem Umfang verdampft, und erzeugt einen starken Dampf, welcher aus dem Dampfausstossloch der Verdampfungskammer 6 ausgestossen wird. Dieser starke und kräftiger Dampf wird zum Bügeln der Kleidung verwendet. Wenn das Wasser durch die Vorwärmekammer 7 fließt und vorgewärmt wird, tritt das erzeugte Hochtemperaturwasser wieder in die Verdampfungskammer 6 ein. Es wird nicht aufgrund einer zu großen Temperaturdifferenz der beiden Stellen zum Wasserausstoss kommen. Die beim Bügeln der Kleidung entstehende Wasserlache wird erheblich reduziert. Wenn die Pumpe das Pumpen beendet, entsteht in der Vorwärmekammer 7 kein Dampfdruck, weil die Wassertemperatur in der Vorheizkammer 7 niedriger als 100°C ist. Daher wird das Wasser nicht in die Verdampfungskammer 6 gedrückt, um zu vermeiden, dass nach dem Anhalten der Wasserpumpe das in der Vorwärmekammer 7 befindliche Wasser nach Eintritt in die Verdampfungskammer 6 den Dampf kontinuierlich erzeugt und der Dampf weiter freigegeben wird.

Für die Verdampfungsvorrichtung und das elektrische Dampfbügeleisen der vorliegenden Erfindung wird eine eigenständige thermische Behandlung umgesetzt. Vor allem wird durch eine Vorwärmekammer 7 das Wasser vorgewärmt und das Hochtemperaturwasser erzeugt. Das Hochtemperaturwasser erwärmt wiederum über die Verdampfungskammer 6 das vorgewärmte Wasser weiter und dadurch wird der Dampf erzeugt zum Bügeln der Kleidung. Es wird nicht aufgrund einer zu großen Heiß-Kalt-Differenz zum Wasserausstoss kommen. Da die Wassertemperatur in der Vorwärmekammer 5 unter 100°C liegt, wird innerhalb der Vorwärmekammer 5 kein Dampfdruck entstehen. So wird das Wasser in der Vorwärmekammer beim Anhalten der Wasserversorgungseinrichtung 4 nicht in die Verdampfungskammer eintreten und der darin erzeugte Dampf wird nicht ausgestossen. Dadurch kann vermieden werden, dass nach der Verwendung noch das Langzeitdampf-Phänomen vorliegt, also dass der Dampf noch kontinuierlich ausgestossen wird. In der vorliegenden Erfindung werden die Eigenschaften von Wasser und Dampf kombiniert, und die Verdampfungsstruktur wird vernünftig verteilt und ausgestaltet. Dadurch kann der Dampfeffekt gegenüber den bisherigen Lösungen erheblich verbessert werden, so dass die Temperatur des ausgestossenen Dampfs höher wird und der Dampf stärker wird, die Bügelwirkung wünschenswerter wird. Daher erhält man beim Bügeln eine angenehmere Erfahrung.

Die obigen genannten sind vorteilhaftere Ausführungsformen. Die auf Grundlage der wesentlichen Strukturen, Merkmale und Prinzipien der vorliegenden Erfindung vorgenommenen äquivalenten Modifikationen oder Umformungen weichen nicht von dem technischen Rahmen der vorliegenden Erfindung ab.

## Patentansprüche

1. Elektrisches Dampfbügeleisen, umfassend
- ein Bügeleisen (3) mit einer Verdampfungsvorrichtung,
wobei die Verdampfungsvorrichtung eine Heizeinrichtung und eine Temperatursteuereinrichtung aufweist; wobei die Heizeinrichtung einen ersten Heizkörper (5) und einen zweiten Heizkörper (8) aufweist; wobei der erste Heizkörper mit einer Vorwärmekammer (7) innerhalb des Bügeleisens versehen ist und der zweite Heizkörper mit einer Verdampfungskammer (6) versehen ist; wobei die Temperatursteuereinrichtung zum Steuern der Temperatur des ersten Heizkörpers ausgebildet ist; wobei die Vorwärmekammer ein Wassereinlassloch aufweist, ein Wasserauslassloch der Vorwärmekammer mit einem Wassereinlassloch der Verdampfungskammer verbunden ist, und die Verdampfungskammer auch mit einem Dampfausstoßloch versehen ist; wobei die Verdampfungskammer innerhalb des Bügeleisens vorgesehen ist;
**dadurch gekennzeichnet, dass**
ein Maschinenträger (1) mit einer Wasserversorgungseinrichtung (4) und ein Verbindungsrohr (2) vorgesehen sind, wobei das Bügeleisen über das Verbindungsrohr an den Maschinenträger angeschlossen und das Wassereinlassloch der Vorwärmekammer mit der Wasserversorgungseinrichtung verbunden ist, um der Vorwärmekammer Wasser aus der Wasserversorgungseinrichtung zuzuführen,
wobei das Gewicht des ersten Heizkörpers größer oder gleich 200 g ist und niedriger als 2000 g ist,
die Wasserversorgungseinrichtung einen Wassertank und eine Wasserpumpe umfasst, wobei die Wasserpumpe eine mechanische Pumpe oder elektromagnetische Vibrationspumpe ist, und
in der Vorwärmekammer ein Flusskanal derart vorgesehen ist, dass das Wasser beim Durchströmen der Vorwärmekammer in vollem Umfang erwärmt wird.

2. Elektrisches Dampfbügeleisen nach Anspruch 1, **dadurch gekennzeichnet, dass** die Wassertemperatur innerhalb der Vorwärmekammer über 50°C aber unter 100°C liegt.

3. Elektrisches Dampfbügeleisen nach Anspruch 2, **dadurch gekennzeichnet, dass** die Temperatursteuervorrichtung eine der Gruppe von einem PCT-Heizblech, einer sprungartigen Temperatursteuervorrichtung, einer einstellbaren Temperatursteuervorrichtung oder einem Thermostat ist.

4. Elektrisches Dampfbügeleisen nach Anspruch 1, **dadurch gekennzeichnet, dass** an dem ersten Heizkörper ein oder mehrere Heizelemente vorgesehen sind.

5. Elektrisches Dampfbügeleisen nach Anspruch 1, **dadurch gekennzeichnet, dass** an dem zweiten Heizkörper ein oder mehrere Heizelemente vorgesehen sind.

6. Elektrisches Dampfbügeleisen nach Anspruch 1, **dadurch gekennzeichnet, dass** in der Verdampfungskammer ein Flusskanal derart vorgesehen ist, dass das Wasser beim Durchströmen der Verdampfungskammer in vollem Umfang erwärmt wird.

## Claims

1. Electric steam iron, comprising
an iron (3) with a vaporisation device,
wherein the vaporisation device has a heating device and a temperature control device; wherein
the heating device has a first heating body (5) and a second heating body (8); wherein the first heating body is provided with a preheating chamber (7) within the iron, and the second heating body is provided with a vaporisation chamber (6); wherein
the temperature control device is designed so as to control the temperature of the first heating body; wherein
the preheating chamber has a water inlet hole; a water outlet hole of the preheating chamber is connected to a water inlet hole of the vaporisation chamber, and the vaporisation chamber is also provided with a steam discharge hole; wherein
the vaporisation chamber is provided inside the iron;
**characterised in that**,
a machine stand (1) with a water supply device (4), and a connecting tube (2), are provided, wherein
the iron is connected to the machine stand via the connecting tube, and the water inlet hole of the preheating chamber is connected to the water supply device so as to supply water from the water supply device to the preheating chamber, wherein
the weight of the first heating body is greater than or equal to 200 g, and less than 2000 g,
the water supply device comprises a water tank and a water pump, wherein
the water pump is a mechanical pump, or an electromagnetic vibration pump, and
a flow channel is provided in the preheating chamber, such that the water is heated to its full extent as it flows through the preheating chamber.

2. Electric steam iron according to Claim 1,
**characterised in that**,
the water temperature inside the preheating chamber is above 50°C, but below 100°C.

3. Electric steam iron according to Claim 2,
**characterised in that**,
the temperature control device is one of the group of a PCT heating plate, a stepped temperature control device, an adjustable temperature control device, or a thermostat.

4. Electric steam iron according to Claim 1,
**characterised in that**,
one or a plurality of heating elements is provided on the first heating body.

5. Electric steam iron according to Claim 1,
**characterised in that**,
one or a plurality of heating elements is provided on the second heating body.

6. Electric steam iron according to Claim 1,
**characterised in that**,
a flow channel is provided in the vaporisation chamber, such that the water is heated to its full extent as it flows through the vaporisation chamber.

## Revendications

1. Fer à repasser électrique à vapeur, comprenant :
un fer à repasser (3) avec un dispositif de vaporisation,
dans lequel le dispositif de vaporisation présente un système de chauffage et un système de régulation de température ; dans lequel le système de chauffage présente un premier corps de chauffage (5) et un deuxième corps de chauffage (8) ; dans lequel le premier corps de chauffage est doté d'une chambre de préchauffage (7) à l'intérieur du fer à repasser et le deuxième corps de chauffage est doté d'une chambre de vaporisation (6) ; dans lequel le système de régulation de température est réalisé pour réguler la température du premier corps de chauffage ; dans lequel la chambre de préchauffage présente un trou d'entrée d'eau, un trou de sortie d'eau de la chambre de préchauffage est relié à un trou d'entrée d'eau de la chambre d'évaporation, et la chambre d'évaporation est également dotée d'un trou d'éjection de vapeur ; dans lequel la chambre de vaporisation est prévue à l'intérieur du fer à repasser ;
**caractérisé en ce qu'**un support de machine (1) avec un dispositif d'alimentation en eau (4) et un tube de liaison (2) sont prévus, dans lequel le fer à repasser est raccordé via le tube de liaison au support de machine, et le trou d'entrée d'eau de la chambre de préchauffage est relié au dispositif d'alimentation en eau pour amener de l'eau provenant du dispositif d'alimentation en eau à la chambre de préchauffage,
dans lequel le poids du premier corps de chauffage est supérieur ou égal à 200 g et est inférieur à 2000 g,
le dispositif d'alimentation en eau comprend un réservoir d'eau et une pompe à eau, dans lequel la pompe à eau est une pompe mécanique ou une pompe vibrante électromagnétique, et
un canal d'écoulement est prévu dans la chambre de préchauffage de telle sorte que l'eau, en traversant la chambre de préchauffage, est entièrement chauffée.

2. Fer à repasser électrique à vapeur selon la revendication 1, **caractérisé en ce que** la température de l'eau à l'intérieur de la chambre de préchauffage est supérieure à 50°C mais inférieure à 100°C.

3. Fer à repasser électrique à vapeur selon la revendication 2, **caractérisé en ce que** le système de régulation de température est l'un/une parmi le groupe formé par une plaque de chauffage PCT, un dispositif de régulation brusque de température, un dispositif de régulation de température réglable ou un thermostat.

4. Fer à repasser électrique à vapeur selon la revendication 1, **caractérisé en ce qu'**un ou plusieurs éléments chauffants sont prévus sur le premier corps de chauffage.

5. Fer à repasser électrique à vapeur selon la revendication 1, **caractérisé en ce qu'**un ou plusieurs éléments de chauffage sont prévus sur le deuxième corps de chauffage.

6. Fer à repasser électrique à vapeur selon la revendication 1, **caractérisé en ce qu'**un canal d'écoulement est prévu dans la chambre de vaporisation de telle sorte que l'eau, en traversant la chambre de vaporisation, est entièrement chauffée.
